# EUROPÄISCHE PATENTSCHRIFT

(11) **EP 1 769 894 B1**
(45) Veröffentlichungstag und Bekanntmachung des Hinweises auf die Patenterteilung: **16.11.2011**
(21) Anmeldenummer: 06020632.3
(22) Anmeldetag: 29.09.2006
(51) Int. Cl.: B27N 3/18, B27N 3/24

(54) **Verfahren und Vorrichtung zur Vorwärmung einer gestreuten Pressgutmatte bei der Herstellung von Holzwerkstoffplatten**
Method and apparatus for preheating a mat for producing wood-based boards
Procédé et dispositif de préchauffage d'une nappe pour la fabrication des panneaux à base de bois

(30) Priorität: 29.09.2005 DE 102005046879
(43) Veröffentlichungstag der Anmeldung: 04.04.2007
(73) Patentinhaber: Dieffenbacher GmbH Maschinen- und Anlagenbau, 75031 Eppingen (DE)
(72) Erfinder: Von Haas, Gernot, 69123 Heidelberg (DE)
(74) Vertreter: Hartdegen, Anton

(56) Entgegenhaltungen:
- EP-A2- 0 695 609
- WO-A1-89/03288
- WO-A1-02/076697
- DE-A1- 3 640 682
- DE-A1- 19 701 595
- DE-U1- 20 209 991

## Beschreibung

Die Erfindung betrifft ein Verfahren zur Vorwärmung einer gestreuten Pressgutmatte bei der Herstellung von Holzwerkstoffplatten nach dem Oberbegriff des Patentanspruchs 1 und eine Vorrichtung zur Durchführung des Verfahrens nach Patentanspruch 7.

Verfahren, Anlagen und Vorrichtungen zur Einstellungen von wichtigen Produktionsmerkmalen wie Feuchte, Temperatur, Voraktivierung des Klebemittels und dergleichen einer Pressgutmatte, welche aus gestreuten Partikeln wie Fasern und/oder Schnitzeln besteht, sind hinreichend bekannt. Üblicherweise werden diese auch dazu verwendet eine gestreute Pressgutmatte so zu verdichten, dass überschüssige Luft aus der Pressgutmatte entfernt wird. Zum einen wird dies gewünscht um zu vermeiden, dass im Einlauf einer kontinuierlich arbeitenden Presse ein hoher Verdichtungsgradient dazu führt, dass hohe Strömungsgeschwindigkeiten der verdrängten Luft zu unkontrollierbaren Verschiebungen des Materials und damit zu ungleichmäßigen Dichteprofilen in der Pressgutmatte führen; zum anderen soll während der Vorverdichtung eine gleichmäßige Voreinstellung der Parameter wie Feuchte und Temperatur erleichtert werden. Besonders das Einströmen von Fluiden wie Wasserdampf, Luft oder einem Wasserdampf/LuftGemisch wird erleichtert, wenn die gestreute Pressgutmatte einen gewissen Verdichtungsgrad aufweist, der verhindert, dass einströmende Fluide mit ihren Strömungsgeschwindigkeiten das gestreute Pressgut unkontrolliert verschieben.

Eine derartiges Verfahren und Vorrichtung wurde aus der DE 36 40 682 A1 bereits bekannt. Dort wird aus einer Formstation eine Pressgutmatte gebildet, die durch eine Vorpresse mit endlos umlaufenden Siebbändern geführt wird. Dort wird die Pressgutmatte mittels unbeheizten Pressplatten verdichtet und mit einer Bedampfungsvorrichtung bedampft.

Die WO 02/076697 A1 zeigt eine kontinuierlich arbeitende Presse, in der die Wälzkörper und/oder die Pressbänder unabhängig von der Pressstrecke beheizt oder gekühlt werden können.

Mit DE 197 01 595 A1 ist eine Anlage für die Vorwärmung einer Pressgutmatte bekannt geworden, die sich in erster Linie mit der Beschaffung und Herstellung eines einstellbaren Klimas für die Bedüsung der Pressgutmatte beschäftigt. In den dort beschriebenen Klimaverteileinrichtungen, die das verwendete klimatisierte Fluid der Pressgutmatte zuführen sind Kondensatableitungen vorgesehen um zu verhindern, dass Kondensat aus der Klimaverteileinrichtung in oder auf die Pressgutmatte gelangt. Diese Veröffentlichung setzt sich in direkten Bezug zur dem Verfahren aus EP 0 695 609 A1. Dort wird auch die verwendete Vorwärmeinrichtung näher spezifiziert, die Siebbänder verwendet um die Pressgutmatte durch die Vorwärmeinrichtung zu transportieren.
Die Siebbänder werden hierbei frei liegend im Rücklauf geführt. Dazu ist üblich und bekannt, dass die Siebbänder im Rücklauf meist mittels Bürsten, Luftblasleisten oder Wasserstrahlleisten gereinigt werden.
Ein derartiges Siebband besteht zum überwiegenden Teil aus Kunststoff, es kann aber auch ein Metallsieb verwendet werden. Die Maschenweite muss so gewählt werden, dass die gestreuten Partikel (Schnitzel, Fasern) nicht durchfallen können, aber trotzdem eine ausreichende Gasdurchlässigkeit gegeben ist. Die Dicke der Siebbänder beträgt meist 1 bis 3 mm.

Als Fluid kann ein Dampf/Luft-Gemisch oder Wasserdampf (überhitzt oder gesättigt) verwendet werden. Das Fluid kann beidseitig, also von oben und unten oder von nur einer Seite aus den Bedüsungsplatten in die Pressgutmatte eingeströmt werden. Der Einströmbereich des Fluids über die Breite wird in der Regel den Anforderungen der Produktionsbreite und dem Material selbst angepasst.

Alle oben beschriebenen Anlagen weisen einen signifikanten Nachteil auf, der sich gravierend in der Produktion auswirken kann. Es hat sich herausgestellt, dass es häufig zu Verstopfungen durch Staub, Klebstoff oder Holzpartikeln in den Siebbändern kommen kann, selbst wenn das Siebband mit Bürsten, Luftdüsen oder Wasserstrahlreinigung im Siebband-Rücklauf gereinigt wird.

Verstopfungen führen zu einem ungleichmäßigen Eindringen des Fluids in die Matte. Dies führt zu unterschiedlichen Folgen wie ungleichmässige Erwärmung und/oder Aktivierung des Klebstoffes, mangelnde Erweichung der Partikel und somit zu Ausschuss. Das gesamte Verfahren der Matten-Vorwärmung kann mit einem verstopften Siebband nicht mehr durchgeführt werden.
Auch wenn das Problem des Verstopfens durch regelmäßiges Alternieren der verwendeten Pressgutmatten im Wege eines Produktionswechsel bei der Herstellung verschiedener Holzwerkstoffplatten vermindert werden kann, verstärkte Reinigungsvorrichtungen eingesetzt werden oder auch regelmäßige manuelle Handreinigung vorgesehen ist, führt dieser Umstand zu einer Verteuerung der Fixkosten in der Produktion.

Ursache des Verstopfens ist eine Kondensatbildung im Siebband bei Durchleitung des Fluids zur Vorwärmung der Pressgutmatte. Es kann dann zu Anbackungen von Staub bzw. feinen Partikeln und pulverigem Klebstoff aus den Deckschichten der Preßgutmatte in dem Siebband kommen. Das in dem Siebband sich befindende Wasser wirkt wie ein Klebstoff bzw. oder Sammler für Staub, feine Partikel und dergleichen. Insbesondere bei Verwendung von Phenolpulver in der Deckschicht führt dies zu Verstopfungen des Siebbandes, da der Klebstoff in dem Siebband aushärtet. Es kann sogar zur Bildung von Aufbauschneiden (bekannt aus der spanenden Metallbearbeitung) kommen, die mit ihren Spitzen im Pressgut Eindrücke hinterlassen, die nach der Fertigpressung noch sichtbar sind.

Das kondensierte Wasser in dem Siebband kann aber auch auf die Preßgutmatte tropfen und zu Wasserflecken erst auf dem Pressgut und damit auf der produzierten Holzwerkstoffplatte selbst führen. Diese Holzwerkstoffplatte ist dann Ausschuss und muss bei der Sichtkontrolle ausgesondert werden. Da aber kleine Wasserflecken bei der Sichtkontrolle einer mehrere Quadratmeter großen Holzwerkstoffplatte durchaus übersehen werden können, kann dies zu Auslieferung mangelhafter Ware und dementsprechendem Imageverlust des Produzenten führen.

Der vorliegenden Erfindung liegt die Aufgabe zugrunde ein Verfahren zur Vorwärmung einer Pressgutmatte und eine Vorrichtung zur Durchführung des Verfahrens zu entwickeln, die oben genannte Nachteile behebt und somit ein Verkleben durch kondensiertes Wasser in den Siebbänder in Verbindung mit Fremdstoffen oder Kleber verhindert und weiterhin das Auftreten von Wasserflecken auf der fertig gestellten Holzwerkstoffplatte vermeidet.

Die Aufgabe für das Verfahren wird dadurch gelöst, dass die Siebbänder vor dem Eintritt in den Bereich der Fluidzufuhr auf eine annähernd gleiche oder höhere Temperatur gebracht werden als die Kondensationstemperatur des zur Vorwärmung verwendeten Fluids.

Die Aufgabe für die Vorrichtung zur Durchführung des Verfahrens wird dadurch gelöst, dass zur Erwärmung der Siebbänder vor den Bedüsungsplatten Heizeinrichtungen angeordnet ist.

Mit der erfindungsgemäßen Siebbandvorwärmung wird die Siebband-Temperatur vor dem Eintritt des Siebbandes in den Bedüsungsbereich der Vorwärmeinrichtung so angehoben, dass sie größer oder gleich der Kondensationstemperatur des Fluids ist.
Wenn die Siebband-Vorwärmung nicht durchgeführt wird, kommt es bei einer Siebband-Temperatur unter 100°C (bei der Verwendung von einem WasserDampf-Gemisch) oder bei der Verwendung von Dampf-Luft-Gemisch unter dem Taupunkt zu Kondensation des Fluids in den Siebbändern. Die Kondensation stoppt erst, wenn das Siebband auf über den Taupunkt bzw. über den Siedepunkt (ca. 100 °C) bei Wasserdampf erwärmt ist. Beispielsweise kondensiert auf 1 m² Siebband aus Kunststoff ca. 30 g Wasser bei der Erwärmung von 40° auf 100° C.

Bleibt das Siebband in dem Bereich der Eindüsung des Fluids trocken, tritt eine Verstopfung des Siebbandes durch Klebstoff und Staub nicht mehr auf, da kein Wasser zur Verklebung von Klebstoff und Staub in dem Siebband vorhanden ist. Die Mattenvorwärmung kann sicher durchgeführt werden. Wasserflecken auf den Platten werden vermieden.

Je nach Umgebungstemperatur im Bereich der Vorwärmvorrichtung, Länge des Siebbandrücklaufes sowie der Vorschubgeschwindigkeit des Siebbandes kühlt das Siebband im Siebbandrücklauf auf 30° - 70 °C ab. Insbesondere aber auch beim Anfahren der Vorwärmung nach einem Produktionsstopp (Wartungsarbeiten, Not-Aus...) ist das Siebband auf die Umgebungstemperatur abgekühlt. Zur Vermeidung dieses Nachteils kann ein passiver Wärmetunnel im Rücklauf der Siebbänder angeordnet werden.

Es kann im ständigen Produktionsbetrieb aber auch dazu kommen, dass kalte Siebbänder plötzlich einer heißen Fluiddurchströmung ausgesetzt sind.
Bei einem kalten Siebband ist die kondensierte Wassermenge größer als bei einem gering erwärmten Siebband. Daher ist die Wasserfleckenbildung sowie die Verschmutzungsgefahr hier besonders groß. Neben dem Anfahrbetrieb hat sich auch eine Breitenverstellung der Vorwärmung durch Zuschaltung von äußeren Plattenbereichen als Problem erwiesen. Wenn eine breitere Matte bedampft werden soll und dazu äußere Kammern zugeschaltet werden, liegt eine ähnlich Situation wie beim Anfahren der Vorwärmvorrichtung vor. Bei der Auslegung der Vorwärmvorrichtung kann alternativ auch noch eine Unterstützung der Vorwärmung durch den Wärmetunnel eingearbeitet werden. Um Spannungsspitzen in der Stromversorgung im Anfahrbetrieb zu vermeiden könnte sich ein aktiver Wärmetunnel in einer Energiebilanz hervorheben. Damit würde das Siebband nicht nur vor Umgebungsstaub geschützt, sondern könnte bereits auf eine Grundtemperatur angewärmt werden.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: In einer schematischen Seitenansicht eine Anlage zur Herstellung von Holzwerkstoffplatten mit Darstellung der Vorwärmeinrichtung,
- Figur 2: in einer schematischen Seitenansicht ein weiteres Ausführungsbeispiel der Vorwärmeinrichtung und
- Figur 3: in einer schematischen Seitenansicht die Verwendung eines Wärmetunnels in der Vorwärmeinrichtung.

Figur 1 zeigt den schematischen Aufbau einer Produktionsanlage für Holzwerkstoffplatten mit einer auf einem Formband 1 mittels einer Formstation 10 streubaren Pressgutmatte (nicht dargestellt), die anschließend in die Vorwärmeinrichtung eingebracht werden kann. Dabei wird die Pressgutmatte von den Siebbändern 2 und 3 übernommen und durch die Vorwärmeinrichtung gezogen. Neben einer eventuell notwendigen Vorverdichtung (nicht dargestellt) der gerade gestreuten Pressgutmatte wird die Pressgutmatte mittels eines aus den Bedüsungsplatten 5 austretenden heißem Fluid, zum Beispiel einem Wasserdampf/Luft-Gemisch, erwärmt. Um eine Kondensatbildung in den Siebbändern 2 und 3 zu vermeiden, werden diese vor den Bedüsungsplatten 5 mittels Heizplatten 4 erwärmt, die eine Temperatur von 90° bis 200° C aufweisen. Nach der Vorwärmeinrichtung wird die vorgewärmte Pressgutmatte einer kontinuierlich arbeitenden Presse 7 oder auch einer Taktpresse übergeben um die notwendige Verdichtung und Aushärtung in eine Holzwerkstoffplatte durchzuführen. Die Siebbänder werden im übrigen im Rücklauf mittels einer Reinigungsvorrichtung 9 gereinigt. Vorzugsweise wird diese gleich nach der Umlenkung durchgeführt um die Reinigung zu erleichtern. Zur Anwendung kommen hierbei die herkömmlichen Reinigungsmethoden mit Bürsten, Luft- oder mit Wasser bzw. eine Kombination dieser Methoden.
In Figur 2 findet sich in einem weiteren Ausführungsbeispiel beheizte Umlenktrommeln 6 anstatt den Heizplatten 4. Die Umlenktrommeln 6 können beispielsweise mit Dampf oder mit Thermoöl beheizt werden, damit ausreichend Wärmenergie auf die Siebbänder 2 und 3 übertragen werden kann. Natürlich ist auch eine Kombination von beiden Heizeinrichtungen denkbar, wobei das jeweilige Siebband auf eine Temperatur über 90° C aufgeheizt wird.

In Figur 3 ist im Rücklauf der Vorwärmeinrichtung ein Wärmetunnel 8 angeordnet. Dieser kann entweder aktiv (heizend) oder passiv (isolierend) ausgeführt werden. Bei einer aktiven Anwendung können die Siebbänder bereits für einen Anlaufbetrieb vorgewärmt werden und unterstützen damit die anderen Heizeinrichtungen.

Nicht eingezeichnet wurde eine Heizung für die Bedüsungsplatten 4. Damit soll verhindert werden, dass eine Kondensierung in den Bedüsungsplatten 4 selbst stattfinden kann und somit Wasserstropfen auf die Pressgutmatte fallen (von oben) oder durch die Eindüsung des Fluids (von unten) mitgenommen werden.

Bezugszeichenliste:
- 1.: Formband
- 2.: Siebband oben
- 3.: Siebband unten
- 4.: Heizplatte
- 5.: Bedüsungsplatte
- 6.: Umlenktrommel
- 7.: kontinuierlich arbeitende Presse
- 8.: Wärmetunnel
- 9.: Reinigungsvorrichtung
- 10.: Formstation

## Patentansprüche

1. Verfahren zur kontinuierlichen Vorwärmung einer gestreuten Pressgutmatte bei der kontinuierlichen Herstellung von Holzwerkstoffplatten, vornehmlich jedoch für die Herstellung von Span-/Faserplatten, bei dem sich aus einer Ausgangsmischung von Spänen und/oder Fasern aus einer Formstation (10) auf einem sich kontinuierlich bewegenden Formband eine mit Bindemittel versetzte Pressgutmatte bildet, diese Pressgutmatte nach einer Vorwärmung und eventueller Vorverdichtung zwischen Formstation (10) und der Hauptpresse unter Anwendung von Druck und Wärme in der Hauptpresse in die Endform gebracht und ausgehärtet wird, **dadurch gekennzeichnet, dass** Siebbänder (2, 3) im Bereich der Vorwärmung vor dem Eintritt in den Bereich einer Fluidzufuhr auf eine annähernd gleiche oder höhere Temperatur gebracht werden als die Kondensationstemperatur eines zur Vorwärmung verwendeten Fluids.

2. Verfahrennach Anspruch 1, **dadurch gekennzeichnet, dass** das jeweilige Siebband (2, 3) auf eine Temperatur über 90° C aufgewärmt wird.

3. Verfahren nach Anspruch 1, **dadurch gekennzeichnet, dass** zur Erwärmung des jeweiligen Siebbandes (2, 3) vor dem Eintritt in den Bereich einer Fluid zufuhr dieses über eine Heizplatte (4) mit einer Temperatur von 90° bis 200° C gezogen wird.

4. Verfahrennach Anspruch 1, **dadurch gekennzeichnet, dass** zur Erwärmung des jeweiligen Siebbandes (2, 3) vor dem Eintritt in den Bereich einer fluid zufuhr dieses mit einer aufgeheizten Umlenktrommel (6) umgelenkt und beheizt wird.

5. Verfahrennach Anspruch 1, **dadurch gekennzeichnet, dass** zur Wärmeerhaltung das jeweilige Siebband (2, 3) im Rücklauf durch einen isolierenden und damit passiven Wärmetunnel (8) gezogen wird.

6. Verfahrennach Anspruch 1, **dadurch gekennzeichnet, dass** zur Unterstützung der Erwärmung das jeweilige Siebband (2, 3) im Rücklauf zusätzlich in einem aktiv beheizten Wärmetunnel (8) aufgewärmt wird.

7. Vorrichtung zur Vorwärmung einer kontinuierlich gestreuten Pressgutmatte vor dem Einlauf in eine kontinuierlich arbeitende Presse (7) oder eine Taktpresse bestehend aus ein oder zwei endlos umlaufenden gasdurchlässigen Siebbändern (2, 3) und oben und/oder unten angeordneten Bedüsungsplatten (5),
**dadurch gekennzeichnet, dass** zur Erwärmung des jeweiligen Siebbandes (2, 3) vor den Bedüsungsplatten (5) eine oder mehrere Heizeinrichtungen (4, 6) angeordnet sind.

8. Vorrichtung zur Vorwärmung nach Anspruch 7, **dadurch gekennzeichnet, dass** die Heizeinrichtung aus einer Heizplatte (4) besteht.

9. Vorrichtung zur Vorwärmung nach Anspruch 7, **dadurch gekennzeichnet, dass** die Heizeinrichtung aus einer beheizten Umlenktrommel (6) besteht.

10. Vorrichtung zur Vorwärmung nach Anspruch 7, **dadurch gekennzeichnet, dass** eine Heizung für die Bedüsungsplatten (5) angeordnet ist.

11. Vorrichtung zur Vorwärmung nach Anspruch 7, **dadurch gekennzeichnet, dass** im Rücklauf der Siebbänder (3, 4) ein aktiv beheizter Wärmetunnel (8) zur Unterstützung der Erwärmung zusätzlich angeordnet ist.

12. Vorrichtung zur Vorwärmung nach Anspruch 7, **dadurch gekennzeichnet, dass** im Rücklauf der Siebbänder (3, 4) eine isolierte Wärmetunnel (8) zur Wärmeerhaltung zusätzlich angeordnet ist.

## Claims

1. A process for continuous preheating of a spread mat of press material during the continuous manufacture of wood material panels, however principally for manufacturing particleboards/fiberboards, in which a mat of press material mixed with binding agent is formed from an initial mixture of chips and/or fibers from a forming station (10) on a continuously moving forming belt, this mat of press material is subjected to preheating and possibly precompression between the forming station (10) and the main press under the application of pressure and heat and is subsequently brought to its final shape in the main press, after which it is cured, **characterized in that**
screening belts (2, 3) are brought to a temperature which is approximately the same as or higher than the condensation temperature of a fluid used for preheating in the area of the preheating system before the entry into the area of a fluid supply.

2. The process in accordance with Claim 1,
**characterized in that** the screening belt (2, 3) in question is heated to a temperature above 90 °C.

3. The process in accordance with Claim 1,
**characterized in that** in order for the screening belt (2, 3) in question to be heated before the entry to the area of a fluid supply, it is drawn over a heating platen (4) with a temperature between 90 °C and 200 °C.

4. The process in accordance with Claim 1,
**characterized in that** in order for the screening belt (2, 3) in question to be heated before the entry to the area of a fluid supply, it is deflected and heated using a heated reversing drum (6).

5. The process in accordance with Claim 1,
**characterized in that**
in order to retain the heat, the screening belt (2, 3) in question is drawn through an insulating and therefore passive heating tunnel (8) in its return travel.

6. The process in accordance with Claim 1,
**characterized in that**
in order to assist the heating, the screening belt (2, 3) in question is additionally heated in an actively heated heating tunnel (8) in its return travel.

7. A device for preheating a continuously spread mat of press material before it enters a continuously operating press (7) or a cyclical press, comprising one or two endlessly circulating screening belts (2, 3) which are permeable to gas, with nozzling plates (5) arranged above and/or below,
**characterized in that**
one or more heating devices (4, 6) are provided in order to heat the screening belt (2, 3) in question before the nozzling plates (5).

8. The device for preheating in accordance with Claim 7,
**characterized in that**
the heating device consists of a heating platen (4).

9. The device for preheating in accordance with Claim 7,
**characterized in that**
the heating device consists of a heated reversing drum (6).

10. The device for preheating in accordance with Claim 7,
**characterized in that**
a heating system is arranged for the nozzling plates (5).

11. The device for preheating in accordance with Claim 7,
**characterized in that**
an actively heated heating tunnel (8) is additionally arranged in the return travel of the screening belts (3, 4) in order to assist the heating.

12. The device for preheating in accordance with Claim 7,
**characterized in that**
an isolated heating tunnel (8) is additionally arranged in the return travel of the screening belts (3, 4) in order to maintain the heat.

## Revendications

1. Processus pour le préchauffage continu d'un tapis de matière à presser lors de la fabrication continue de panneaux dérivés du bois, mais notamment pour la fabrication de panneaux à copeaux/fibres par lequel un tapis de matière à presser doté d'un liant est formé d'un mélange initial de copeaux et/ou fibres provenant d'un poste de moulage (10) sur une bande de moulage à déplacement continu, ce tapis étant tranformé en la forme finale et durci dans la presse principale après un préchauffage et une précompression éventuelle entre le poste de moulage (10) et la presse principale en appliquant une pression et de la chaleur,
**caractérisé en ce que**
des bandes de tamisage (2, 3) sont amenées, dans la zone du préchauffage avant l'entrée dans la zone d'une alimentation en fluide, à une température environ identique ou supérieure à la température de condensation du fluide utilisé pour le préchauffage.

2. Le processus en accord avec la revendication 1
**caractérisé en ce que** la bande de tamisage respective (2, 3) est réchauffée à une température supérieure à 90 °C.

3. Le processus en accord avec la revendication 1
**caractérisé en ce que**
pour le chauffage de la bande de tamisage respective (2, 3) avant l'entrée dans la zone d'une alimentation en fluide, celle-ci est tirée à travers une plaque chauffante (4) ayant une température de 90 °C à 200 °C.

4. Le processus en accord avec la revendication 1
**caractérisé en ce que** pour le chauffage de la bande de tamisage respective (2, 3) avant l'entrée dans la zone d'une alimentation en fluide, celle-ci est retournée et chauffée au moyen d'une poulie de renvoi (6).

5. Le processus en accord avec la revendication 1 **caractérisé en ce que**
pour la conservation de la chaleur, la bande de tamisage respective (2, 3) est tirée, en retour, à travers un tunnel thermique isolant et donc passif (8).

6. Le processus en accord avec la revendication 1
**caractérisé en ce que** pour assister au chauffage, la bande de tamisage respective (2, 3) est réchauffée en retour en plus dans un tunnel thermique activement chauffé (8).

7. Dispositif pour le préchauffage d'un tapis de matière à presser répandu en continu avant l'entrée dans une presse continue (7) ou une presse à alimentation intermittente comportant une ou deux bandes de tamisage perméables au gaz et tournant en continu (2, 3) et des plaques de buses (5) disposées en haut et/ou en bas.
**caractérisé en ce que** pour le chauffage de la bande de tamisage respective (2, 3), un ou plusieurs dispositifs de chauffage (4, 6) sont disposés en amont des plaques de buses.

8. Le dispositif pour le préchauffage en accord avec la revendication 7,
**caractérisé en ce que** le dispositif de chauffage est constitué d'une plaque chauffante (4).

9. Le dispositif pour le préchauffage en accord avec la revendication 7,
**caractérisé en ce que** le dispositif de chauffage est constitué d'une poulie de renvoi chauffée (6).

10. Le dispositif pour le préchauffage en accord avec la revendication 7,
**caractèrisé en ce que**
un chauffage pour les plaques de buses (5) est mis en place.

11. Le dispositif pour le préchauffage en accord avec la revendication 7,
**caractérisé en ce que**
un tunnel thermique (8) activement chauffé est disposé en plus dans le retour des bandes de tamisage (3, 4) pour assister au chauffage.

12. Le dispositif pour le préchauffage en accord avec la revendication 7.
**caractérisé en ce que** un tunnel thermique (8) isolé est disposé en plus dans le retour des bandes de tamisage (3,4) pour conserver la chaleur.
